# EUROPÄISCHE PATENTSCHRIFT

(11) **EP 0 440 954 B1**
(45) Veröffentlichungstag und Bekanntmachung des Hinweises auf die Patenterteilung: **26.01.1994**
(21) Anmeldenummer: 90124674.4
(22) Anmeldetag: 19.12.1990
(51) Int. Cl.: A62B 17/00

(54) **Schutzanzug**
Protective suit
Vêtement de protection

(30) Priorität: 09.02.1990 DE 9001479 U
(43) Veröffentlichungstag der Anmeldung: 14.08.1991
(73) Patentinhaber: TESIMAX-ALTINGER GMBH, D-75181 Pforzheim (DE)
(72) Erfinder: Altinger, Winfried, W-7530 Pforzheim (DE)
(74) Vertreter: Mayer, Friedrich E.

(56) Entgegenhaltungen:
- DE-A- 2 519 696
- DE-A- 3 502 300
- DE-B- 1 140 823
- FR-A- 2 509 991
- US-A- 2 709 667
- US-A- 2 803 826

## Beschreibung

Die Erfindung betrifft einen Schutzanzug, beispielsweise einen einteiligen Chemikalienschutzanzug oder Hitzeschutzanzug, wie er beispielsweise in der FR-A-2 509 991 beschrieben ist.

Chemikalienschutzanzüge und auch Hitzeschutzanzüge werden in der Regel in Einheitsgröße hergestellt. Für Feuerwehren ist dies beispielsweise in der VFDB-Richtlinie 0801 und in der DIN 14492 so vorgesehen, daß eine Einsatzperson mit der Körpergröße von 1,90 m den jeweiligen Anzug tragen kann.

Da nur ein geringer Bruchteil der Einsatzpersonen diese Körpergröße exakt aufweist, paßt ein solcher Einheitsanzug zwangsläufig dem Großteil der Einsatzpersonen nicht genau mit der Folge, daß der "Schritt" des Schutzanzuges soweit nach unten hängt, daß beispielsweise Treppensteigen, Besteigen von Kesselwagen oder Leitern im Einsatzfall unmöglich wird oder zumindest mit einer zusätzlichen Behinderung und damit Gefährdung der jeweiligen Einsatzperson erkauft wird.

Es ist daher schon versucht worden, in Taillenhöhe des Schutzanzuges einen Gürtel einzuziehen. Diese Lösung brachte jedoch nur einen Teilerfolg, da nach wie vor bei Personen mit kürzeren Beinen der Schrittbereich des Schutzanzuges zu weit nach unten hing mit den oben erwähnten Beeinträchtigungen und Gefahren.

Es ist daher Aufgabe der Erfindung, bei einem solchen insbesondere einteiligen Schutzanzug den Schutzanzug bezüglich des Körpers der Einsatzperson so zu positionieren, daß eine genaue Anpassung dieser Position an die Schrittlänge der jeweiligen Einsatzperson erreicht werden kann.

Erfindungsgemäß wird diese Aufgabe gelöst durch einen auf der Innenseite, zumindest im Schrittbereich, lösbar derart mit dem Schutzanzug verbindbaren, längenmäßig verstellbaren Tragegurt, daß er in der Trageposition im wesentlichen vertikal innerhalb des Schutzanzuges verläuft und den Körper des Benutzers umschließt. Die wesentliche Funktion des in seiner Länge verstellbaren Tragegurtes besteht darin, daß damit der Abstand von den Schultern zum Schrittbereich der Einsatzperson exakt eingestellt werden kann, so daß der Schutzanzug über eine im Schrittbereich angebrachte Verbindung, beispielsweise eine Schlaufe, dort in der durch die eingestellte Länge des Tragegurtes vorgegebenen Position fixiert wird, so daß die volle Schrittlänge der Einsatzperson beim Tragen des Schutzanzuges erhalten bleibt.

Außer der tatsächlich erreichten "Schrittfreiheit" trotz Schutzanzuges besitzt der Tragegurt noch eine wesentliche weitere Funktion dadurch, daß über seine "Aufhängung" im Schrittbereich (beispielsweise über die Schlaufe) und die Führung des Tragegurtes über die beiden Schultern als "Auflagepunkte" ein Großteil des Eigengewichtes des Schutzanzuges (der je nach Ausführung ein beträchtliches Gewicht aufweisen kann) auf die Schultern der Einsatzperson "umgeleitet" wird. Insbesondere bei solchen Schutzanzügen, bei denen ein Kopfteil mit Sichtschutzscheibe mit angeformt ist, ist dies von erheblichem Vorteil, da bei bisherigen Lösungen praktisch das gesamte Gewicht des Schutzanzuges auf dem Kopf der Einsatzperson lastet, was unbequem und ermüdend ist und somit auch die Einsatzfähigkeit beeinträchtigen kann. Der erfindungsgemäße Schutzanzug mit dem Tragegurt entlastet somit den Kopf- und Nackenbereich der Einsatzperson durch Aufnahme zumindest eines großen Teiles des Gewichtes des Schutzanzuges durch die Schultern der Einsatzperson, was vom gesundheitlichen Standpunkt weitaus weniger problematisch ist.

Ein Ausführungsbeispiel des erfindungsgemäßen Schutzanzuges wird anhand von Zeichnungen näher erläutert. Es zeigen:
- Fig. 1: den Tragegurt in Flachlage und
- Fig. 2: den Schutzanzug mit dem Tragegurt in seiner bestimmungsgemäßen Funktion.

Der Tragegurt 10 besteht beispielsweise aus einem 50 mm breiten und 1,5 mm dicken Kunststoff-Gewebeband, das hochreißfähig und ggf. hitzebeständig ist. An seinen mittleren Teil 10A sind über Verteilerstücke 12A, 12B, die gleichzeitig zur Verstärkung dienen, V-förmige Endteile 10B, 10C angeschlossen. Die beiden Schenkel des kürzeren Endteiles 10B sind mit einem Haftbelag 11A versehen, die beiden Schenkelenden des längeren Endteils 10C sind auf ihrer Unterseite mit einem entsprechenden Flauschbelag 11B versehen derart, daß beim Auflegen der Schenkel des Endbereiches 10C auf ihren zugehörigen Schenkel des Endbereiches 10B ein Klettbandverschluß gebildet wird. Die Funktion dieses Tragegurtes 10 ist wie folgt (Fig. 2):

Im Schrittbereich S des Schutzanzuges 20 befindet sich eine Schlaufe 13, in der der mittlere Teil 10A des Tragegurtes 10 gehalten ist. Nachdem die Einsatzperson mit beiden Beinen in die Hosenbeine und Stiefel des Schutzanzuges 20 eingestiegen ist, wie in Fig. 2 dargestellt, wird der Tragegurt 10 derart angelegt, daß er den Körper der Einsatzperson umschließt, wobei mittels des Klettbandverschlusses 11A, 11B, der im Brustbereich B zu liegen kommt, die wirksame Länge des Tragegurtes 10 und damit die Höhe des Schrittbereiches des Schutzanzuges 20 festlegbar ist. Damit wird letztlich der Abstand X zwischen dem Schulterbereich S1/S2 und dem Schrittbereich S der Einsatzperson und somit für jede Einsatzperson individuell der richtige Anzugsitz im "Schritt" eingestellt.

Die Klettbandverschlüsse haben dabei den Vorteil, daß keinerlei Druckstellen entstehen und der Gurt bequem zu tragen ist. Ein weiterer Vorteil ist darin zu sehen, daß jede Art von Schutzanzügen durch Anbringung geeigneter Schlaufen oder ähnlicher Halteelemente jederzeit nachträglich mit dem erfindungsgemäßen Tragegurt ausgerüstet werden kann.

## Patentansprüche

1. Schutzanzug, beispielsweise einteiliger Chemikalienschutzanzug oder Hitzeschutzanzug,
gekennzeichnet durch einen auf der Innenseite, zumindest im Schrittbereich (S), lösbar derart mit dem Schutzanzug (20) verbindbaren, längenmäßig verstellbaren Tragegurt (10), daß er in der Trageposition im wesentlichen vertikal innerhalb des Schutzanzuges (20) verläuft und den Körper des Trägers umschließt.

2. Schutzanzug nach Anspruch 1, dadurch gekennzeichnet, daß der Tragegurt (10) aus einem mittleren, über den Schrittbereich (S) geführten Teil (10A) und aus je einem über den Brust-Schulterbereich (B, S1, S2) geführten, V-förmigen und an den ersten Teil (10A) beidseitig anschließenden End-Teil (10B, 10C) besteht.

3. Schutzanzug nach Anspruch 2, dadurch gekennzeichnet, daß die beiden Endteile (10B, 10C) mit einem Klettbandverschluß (11A, 11B) versehen sind und in ihrer Länge derart aufeinander abgestimmt sind, daß die Klettbandverbindung der beiden Endteile (10B, 10C) in der Trageposition im Brustbereich (B) des Trägers zu liegen kommt.

4. Schutzanzug nach Anspruch 2, dadurch gekennzeichnet, daß die V-förmigen Endteile (10B, 10C) über je ein Verteilerstück (12A, 12B) mit den Enden des mittleren Teils (10A) verbunden sind.

5. Schutzanzug nach Anspruch 2 und 3, dadurch gekennzeichnet, daß der Tragegurt (10) aus einem Kunststoff-Gewebeband mit einer Breite von etwa 50 mm und einer Dicke von etwa 1,5 mm besteht.

## Claims

1. Protective suit, for example one-piece chemical or heat protection suit, characterised by a supporting strap (10) which is releasable and longitudinally adjustable, and connectable on the inner side, at least in the crotch area (S),to the protective suit (20), in such a way that said supporting strap (10) when in the carrying position extends substantially vertically within the protective suit (20), and surrounds the body of the wearer.

2. Protective suit according to claim 1, characterised in that the supporting strap (10) comprises a central portion (10A) passed over the crotch area (S), and respective V-shaped end portions (10B, 10C), passed over the chest-shoulder area (B, S1, S2) and connecting at both ends with the first portion (10A).

3. Protective suit according to claim 2, characterised in that the two end portions (10B, 10C) are provided with a hook-and-pile closure (11A, 11B), their lengths being coordinated with one another in such a way that the hook-and-pile connection of the two end portions (10B, 10C) is situated in the chest area (B) of the wearer when in the carrying position.

4. Protective suit according to claim 2, characterised in that the V-shaped end portions (10B, 10C) are each connected via respective distributor elements (12A, 12B) to the ends of the central portion (10A).

5. Protective suit according to claims 2 and 3, characterised in that the supporting strap (10) comprises a plastics textile band with a width of approximately 50 mm and a thickness of approximately 1.5 mm.

## Revendications

1. Vêtement de protection, vêtement de protection d'une seule pièce contre les produits chimiques ou la chaleur, par exemple, caractérisé par une sangle (10) réglable en longueur, pouvant être assemblée d'une manière amovible avec le vêtement de protection (20) côté interne, dans la zone de l'entre-jambes (S) du moins, de sorte qu'elle se situe dans un sens essentiellement vertical à l'intérieur du vêtement de protection (20), en position de port, et enveloppe le corps du porteur.

2. Vêtement de protection suivant la revendication 1, caractérisé en ce que la sangle (10) se compose d'une partie centrale (10A), passée dans la zone de l'entre-jambes (S), et d'une partie extrême (10B, 10C) en V, prolongeant de part et d'autre la première partie (10A), et passée dans la zone de la poitrine et des épaules (B, S1, S2).

3. Vêtement de protection suivant la revendication 2, caractérisé en ce que les deux parties extrêmes (10B, 10C) sont munies d'une bande Velcro (11A, 11B), et sont mutuellement adaptées dans leur longueur, de sorte que la bande Velcro des deux parties extrêmes (10B, 10C) se situe au contact de la zone de la poitrine (B) du porteur, en position de port.

4. Vêtement de protection suivant la revendication 2, caractérisé en ce que les parties extrêmes en V (10B, 10C) sont respectivement reliées aux extrémités de la partie centrale (10A) par une pièce de répartition (12A, 12B).

5. Vêtement de protection suivant l'une des revendications 2 et 3, caractérisé en ce que la sangle (10) se compose d'une bande de matiére plastique à base de tissu, d'une largeur de 50 mm environ et d'une épaisseur de l'ordre d'1,5 mm.
